# EUROPÄISCHE PATENTSCHRIFT

(11) **EP 0 635 694 B1**
(45) Veröffentlichungstag und Bekanntmachung des Hinweises auf die Patenterteilung: **10.09.1997**
(21) Anmeldenummer: 94110240.2
(22) Anmeldetag: 01.07.1994
(51) Int. Cl.: F28G 1/08, F28D 7/02, F28G 7/00, F28F 9/013, F22B 1/18, F22B 37/48, C10J 3/86

(54) **Vorrichtung zum Abkühlen eines belagbildenden Gases**
System for cooling a gas which forms deposits
Dispositif de refroidissement d'un gaz qui forme des dépôts

(30) Priorität: 22.07.1993 DE 4324586
(43) Veröffentlichungstag der Anmeldung: 25.01.1995
(73) Patentinhaber: L. & C. Steinmüller GmbH, D-51641 Gummersbach (DE)
(72) Erfinder: Hartermann, Ralf-Uwe, Dr., D-51674 Wiehl (DE); Scheid, Hubert, D-51643 Gummersbach (DE); Schulze-Eckel, Reinald, D-48167 Münster (DE); Papendick, Joachim, D-51766 Engelskirchen (DE)
(74) Vertreter: Carstens, Wilhelm, Dipl.-Phys.

(56) Entgegenhaltungen:
- EP-A- 0 314 929
- EP-A- 0 351 563
- DE-C- 3 137 576
- DE-C- 3 725 424
- FR-A- 2 404 191
- GB-A- 732 104

## Beschreibung

Die Erfindung betrifft eine Vorrichtung zum Abkühlen eines belagbildenden Gases bestehend aus einem aufrechtstehenden und von dem Gas durchströmten Behälter, mindestens zwei in dem Behälter angeordneten und aus mindestens einer in geschlossener Geometrie ausgebildeten Heizfläche aufgebauten und von einem Kühlmedium durchströmten Heizflächeneinheiten und mehreren den einzelnen Heizflächen zugeordneten Klopfeinrichtungen für die mechanische Abreinigung der Heizflächen.

Insbesondere bei der Abkühlung von belagbildenden Rohgasen aus druckaufgeladenen Pyrolyse-/Vergasungsreaktoren für feste kohlenstoffhaltige Einsatzstoffe ist es erforderlich, die einzelnen Heizflächen durch Schlag- bzw. Klopfeinrichtungen zu reinigen, welche auch während des Betriebs der Anlage betätigt werden können. Mit Hilfe von vorzugsweise pneumatisch angetriebenen Schlagvorrichtungen werden die einzelnen Heizflächen so beschleunigt, daß der gewünschte Reinigungserfolg eintritt (vgl. die DE-PS 31 37 576). Es hat sich aber bei Einsatz solcher Reinigungssysteme herausgestellt, daß insbesondere die Bauhöhe der Heizflächeneinheiten, d. h. ihre Erstreckung in Strömungsrichtung des zu kühlenden Gases, nicht beliebig vergrößert werden kann, wenn eine ausreichende Reinigungswirkung ohne ggf. bis zur Zerstörung gehender Gefährdung der Heizfläche erzielt werden soll. Aus diesem Grund hat man bei bekannten Vorrichtungen Heizflächeneinheiten einer noch abzureinigenden Bauhöhe voneinander getrennt in den Behälter übereinander aufgehängt und über gesonderte durch die Behälterwandung hindurch geführte Verbindungen in den Kühlmittelkreislauf eingeschaltet. In der Beschreibung und in den Ansprüchen wird unter einer in geschlossener Geometrie aufgebauten Heizfläche eine solche verstanden, die durch Klopfen an einer Stelle bzw. einer beschränkten Anzahl von Stellen insgesamt so beschleunigt werden kann, daß ein Abreinigen möglich ist. Dies kann insbesondere dadurch erreicht werden, daß jede Heizfläche der Heizflächeneinheit in Rohr/Steg/Rohr-oder in Flossenrohr-Konstruktion ausgeführt wird, d. h. alle Rohre des Bündels sind starr zu einer Baueinheit verbunden. Auch ist es bekannt, eine Heizflächeneinheit bündelartig aus mehreren ineinander gesteckten Heizflächen in geschlossener Geometrie aufzubauen, wobei die innenliegende Heizfläche eine größere Bauhöhe als die nächst außenliegende Heizfläche aufweist, so daß jede Heizfläche von außen geklopft werden kann, ohne daß andere Heizflächen des Heizflächenbündels durchdrungen werden müssen.

Es ist die Aufgabe der vorliegenden Erfindung eine Vorrichtung der gattungsgemäßen Art zu schaffen, bei der zum einen der gewünschte Reinigungserfolg an der einzelnen Heizflächeneinheit gewährleistet ist und zugleich nicht jede Heizflächeneinheit direkt am Behälter abgestützt werden muß.

Diese Aufgabe wird dadurch gelöst, daß die obere der Heizflächeneinheiten an dem Behälter abgestützt ist und die untere Heizflächeneinheit über von dem Kühlmittel durchströmte Verbindungsrohre mit der oberen Heizflächeneinheit verbunden ist derart, daß die Heizflächeneinheiten nacheinander vom Kühlmedium durchströmt werden und die Verbindungsrohre zwischen den Heizflächenbündeln eine die Klopfwirkung an den einzelnen Heizflächeneinheiten nicht behindernde offene Geometrie bilden.

Bei dieser Anordnung übernimmt die obere Heizflächeneinheit der Vorrichtung die Tragfunktion mit einem entsprechend ausgebildeten Auflager am Behälter. Die eine oder mehrere nachgeschalteten Heizflächeneinheiten der Vorrichtung werden durch die Verbindungsrohre von der oberen Einheit mitgetragen. Die Verbindungsrohre übernehmen somit gleichzeitig das Abtragen des Gewichtes der nachgeschalteten Heizflächeneinheiten und ihre Kühlmittelverbindung. Gleichzeitig erfolgt durch die offene Geometrie in dem Verbindungsbereich zwischen den Heizflächeneinheiten eine mechanische Entkopplung derart, daß die beiden Heizflächeneinheiten durch die ihnen zugeordneten Klopfeinrichtungen sicher und unabhängig voneinander geklopft werden können. Die Bauhöhen der Heizflächeneinheiten in Hinsicht auf das Zusammenspiel von Verschmutzung und Abreinigungswirken durch das Klopfen, d. h. die Größe der Kühlstrecke, werden unabhängig von dem Einflußbereich der Klopfeinrichtungen bestimmt durch die zulässigen und damit optimierten Daten des Kühlmittelkreislaufs.

Hinsichtlich des Betriebs der Vorrichtung ergibt sich bei erforderlichen Reparaturen zum einen die Möglichkeit die Heizflächeneinheiten der Kühlstrecke gleichzeitig aus dem Behälter zu ziehen oder einzelne Heizflächenbündel nach Abstützung der im Behälter verbleibenden Heizflächenbündel nach Trennung der Trag- und Verbindungsrohre zu ziehen. Ein weiterer Vorteil der erfindungsgemäßen Vorrichtung ist darin zu sehen, daß in dem Zwischenbereich zwischen den Heizflächeneinheiten, in dem die Verbindungsrohre angeordnet sind, ein Queraustausch der Gasmassenströme möglich wird, wodurch eine Homogenisierung der Strömungs-Temperatur- und Staubprofile innerhalb der eine Kühlstrecke darstellenden Vorrichtung möglich wird.

Da das Kühlmedium die Heizflächeneinheiten nacheinander durchströmt, wird gegenüber dem getrennten Anschluß der einzelnen Heizflächeneinheiten eine Reduzierung der Anzahl von Verteilern und Sammlern und eine Reduzierung von Rohrdurchtritten durch die Behälterwand bzw. eine im Behälter angeordneten Wandheizfläche, die den Strömungsweg des zu kühlenden Gases begrenzt, reduziert.

Vorzugsweise ist jede Heizflächeneinheit in an sich bekannter Weise bündelartig aus mehreren ineinander gesteckten Heizflächen aufgebaut, von denen jeweils die eine aus der benachbarten anderen hervorragt, und die zugeordneten Klopfeinrichtungen getrennt auf die Heizflächen einwirken können. Die einzelnen Heizflächen können als mit längs- oder quer (Schlangenform) angeströmten Rohren versehene Schottenheizflächen ausgebildet sein oder können schraubenlinienförmig gewickelt sein. Die Querschnitte senkrecht zur Strömungsrichtung können zylinderartig sein, quadratisch, polygonartig oder dergleichen.

Die Bauhöhe des Heizflächenbündels bzw. der Heizflächen in Strömungsrichtung des Gases gesehen wird an die Abreinigungswirkung angepaßt, die der von den Klopfeinrichtungen aufbringbaren Beschleunigung entspricht.

Die Verbindungsrohre erstrecken sich vorzugsweise im wesentlichen senkrecht und geradlinig in Richtung der Gasströmung. An den Verbindungsrohren kann dann nur eine sehr geringe Erosion auftreten, weil sie sich in Richtung der Gasströmung erstrecken und nicht quer dazu.

Eine weitere Verbesserung der Abreinigung von sich bildenden Belägen auf den Heizflächen wird dadurch erreicht, daß ausgehend vom Bereich der Verbindungsrohre der freie Strömungsquerschnitt für das Gas beschränkt ist derart, daß in der nachgeschalteten Heizflächeneinheit die Geschwindigkeit angehoben wird. Die Erhöhung der Gasgeschwindigkeit durch Verringerung freien Strömungsquerschnitts reduziert die Belagbildung durch Erhöhung der Selbstreinigungskraft. Gleichzeitig werden zu geringe Gasgeschwindigkeiten insbesondere bei Teillast vermieden mit der Gefahr einer Brückenbildung am kalten Ende der Vorrichtung. Auch kann durch Erhöhung der Gasgeschwindigkeit in einer nachgeschalteten Heizflächeneinheit bei gleichzeitiger Verminderung der Belagbildung (Fouling) die Heizflächengröße der nachgeschalteten Heizflächeneinheit verringert werden.

In vorteilhafter Weise wird der Aufbau der einzelnen Heizfläche in geschlossener Geometrie durch Einsatz der Rohr/Steg/Rohr-Konstruktion oder Flossenrohrkonstruktion erreicht.

Weiterhin kann im Behälter in der aus der DE-PS 31 37 576 bekannten Weise noch eine äußere Wandkühlfläche und/oder eine innere den Gasstrom auf einen ringartigen Strömungsraum beschränkende Wandkühlfläche vorgesehen sein, die ebenfalls mit Kühlmedium beaufschlagt sind.

Die Erfindung soll nun anhand der beigefügten Figuren näher erläutert werden. Es zeigt:
- Fig. 1: einen schematischen Längsschnitt durch einen stehenden Behälter mit drei Heizflächenbündeln und
- Fig. 2 bis 4: verschiedene Ausgestaltungsarten von Heizflächenbündeln.

In einen senkrecht stehenden Behälter 1 tritt von oben das zu kühlende und unter Druck stehende Rohgas G ein. An der Innenwandung des Behältermantels ist ein Auflager für ein erstes Heizflächenbündel 3 vorgesehen, das aus mehreren ineinander gesteckten Heizflächen 3a, 3b, 3c und 3d besteht. Das Heizflächenbündel 3 ist über eine Vielzahl von auch die Abtragfunktion übernehmenden Verbindungsleitungen 4 mit außerhalb des Behälters 1 liegenden Sammlern 5 verbunden. Die Ausgestaltung der Kühlmedium-Wege im Heizflächenbündel 3 bzw. in den einzelnen Heizflächen 3a - 3d liegt im Rahmen fachmännischen Handelns. Aus diesem Grunde ist in der Fig. 1 für alle Heizflächen innerhalb des Bündels 3 das Symbol 6 verwendet worden. Die Heizfläche 3d ragt aus der Heizfläche 3c vor, die Heizfläche 3c aus der Heizfläche 3b und die Heizfläche 3b aus der Heizfläche 3a, so daß die einzelnen Heizflächen durch schematisch dargestellte Schlag- oder Klopfeinrichtungen 7a - 7d beschleunigt und damit abgereinigt werden können.

Das Heizflächenbündel 3 bzw. seine einzelnen Heizflächen 3a - 3b sind über gerade uns sich im wesentlichen in Gasströmungsrichtung erstreckende Verbindungsrohre 8 mit einem weiteren Heizflächenbündel 9 bestehend aus Heizflächen 9a, 9b, 9c und 9d verbunden. Die Heizflächen innerhalb des Bündels 9 sind wieder durch das Symbol 10 gekennzeichnet. Den einzelnen Heizflächen 9a - 9d sind Klopfvorrichtungen 11a - 11d zugeordnet. Die Ausbildung der Kühlmedium-Wege im Heizflächenbündel 9 liegt wieder im Bereich fachmännischen Handelns.

Erfindungswesentlich ist, daß die Rohre 8 einen Bereich offener Geometrie zwischen den in geschlossener Geometrie ausgebildeten Heizflächenbündeln 3 und 9 aufbauen, so daß die Heizflächen 3 und 9 bezüglich der Wirkung der Klopfeinrichtungen 7 bzw. 11 mechanisch entkoppelt sind. Von dem Heizflächenbündel 9 wird über Verbindungsrohre 12 ein weiteres Heizflächenbündel 13, bestehend aus drei Heizflächen 13a, 13b und 13c abgestützt, den Klopfeinrichtungen 14a, 14b, 14c zugeordnet sind. Die Heizflächen im Bündel sind durch das Symbol 13' gekennzeichnet.

Zumindest ein Teil der Verbindungsrohre 8 und 12 übernimmt die Tragfunktion für das jeweils nachgeschaltete Heizflächenbündel 9 bzw. 13.

Das Heizflächenbündel 13 bzw. seine Heizflächen 13a - 13c sind über Verbindungsleitungen 15 mit Verteilern 16 verbunden, so daß die Heizflächen 13, 9 und 3 im Gegenstrom zum oben eintretenden Gas G von dem über die Sammler 16 zugeführten Kühlmedium K (z. B. Wasser/Dampf) durchströmt werden. Selbstverständlich kann die erfindungsgemäße Vorrichtung bei Bedarf auch im Gleichstrom betrieben werden, wobei das Gas unten in den Behälter eintritt.

Vor dem Heizflächenbündel 13 verringert sich der Durchmessers des Behälters 1 im Bereich 1a, so daß die Geschwindigkeit des in das Heizflächenbündel 13 einströmenden bereits teilgekühlten Gases erhöht wird, so daß die in der Beschreibungseinleitung angesprochenen Vorteile erzielt werden können.

Während bei der dargestellten Ausführungsform die Reduzierung des freien Strömungsquerschnitts durch eine Reduzierung des Behälterdurchmessers erzielt wird, kann eine solche Reduzierung auch dadurch erreicht werden, daß der Durchmesser der in der nachfolgenden Heizfläche verwendeten Kühlrohre verändert wird, daß die Heizflächen in dem Bündel 13 verändert werden, daß die Rohrteilung in den einzelnen Heizflächen verringert wird oder daß in die Heizfläche ein zusätzlicher Verdrängungskörper, der vorzugsweise auch als innere Wandkühlfläche ausgebildet sein kann, eingebracht wird.

In der Fig. 1 ist der Einfachheit halber die Behälterwandung selbst als Begrenzung des Strömungsweges für das zu kühlende Gas dargestellt. Es ist aber auch möglich, daß die Begrenzung der Gasstrecke durch eine gesondere Wandheizfläche und/oder als Blechhemd und/oder als Mauerwerk ausgebildet sein kann, wie dies in Form einer Wandheizfläche und einer Ausmauerung in der DE-PS 31 37 576 gezeigt ist.

Es ist möglich, daß die Verteiler 16 und/oder die Sammler 5 ganz oder teilweise auch im Gasstrom angeordnet sind; sie können auch zwischen Behälterwand und gesonderter Wandheizfläche bzw. Blechen bzw. Mauerwerk angeordnet sein.

Falls das zu kühlende Gas nicht von oben in den Behälter 1 eintritt, sondern ein seitlicher Rohgaseintritt vorgesehen ist, wird das Heizflächenbündel 3 nicht von einem Auflager 2 an der Seitenwandung abgetragen werden, sondern es wird vorteilhaft sein, das Heizflächenbündel 3 und damit die Heizflächenbündel 9 und 13 an der Deckenkonstruktion des Behälters abzutragen.

Bei der Ausführungsform gemäß Fig. 2 besteht das Heizflächenbündel 17 aus drei Heizflächen, in denen sich Rohre 18 parallel zur Gasströmung erstrecken und die einen quadratischen Querschnitt aufweisen.

Bei dem in der Fig. 3 gezeigten Heizflächenbündel 19 bestehen die einzelnen Heizflächen 20 aus schottenartigen Teilheizflächen 20a mit quer angeströmten Rohren, die polygonalartig angeordnet sind.

Bei der Ausführungsform gemäß Fig. 4 weist das Heizflächenbündel 21 mehrere schraubenlinienförmig gewickelte Heizflächen 22 auf. Die Ausführungsformen gemäß Fig. 2 - 4 zeigen Beispiele für Heizflächenbündel in geschlossener Geometrie mit an sich beliebiger Führung der Kühlrohre in verschweißter Flossenrohr- oder Rohr/Steg/Rohr-Konstruktion.

## Patentansprüche

1. Vorrichtung zum Abkühlen eines belagbildenden Gases bestehend aus einem aufrechtstehenden und von dem Gas durchströmten Behälter (1), mindestens zwei in dem Behälter angeordneten und aus mindestens einer in geschlossener Geometrie ausgebildeten Heizfläche aufgebauten und von dem Kühlmedium durchströmten Heizflächeneinheiten (3,9;9;13) und mehreren den einzelnen Heizflächen zugeordneten Klopfeinrichtungen (7,11,14) für die mechanische Abreinigung der Heizflächen,
**dadurch gekennzeichnet**,
daß die obere (3; 9) der Heizflächeneinheiten (3, 9; 9, 13) an dem Behälter (1) abgestützt (2) ist und die untere Heizfläche (9; 13) über von dem Kühlmittel durchströmte Verbindungsrohre (8; 12) mit der oberen Heizflächeneinheit (3; 9) verbunden ist derart, daß die Heizflächeneinheiten (6; 10; 13') nacheinander vom Kühlmedium durchströmt werden und die Verbindungsrohre (8; 12) zwischen den Heizflächen eine die Klopfwirkung (7; 11; 14) an den einzelnen Heizflächeneinheiten nicht behindernde offene Geometrie bilden.

2. Vorrichtung nach Anspruch 1,
**dadurch gekennzeichnet**,
daß jede Heizflächeneinheit (3; 9; 13) bündelartig aus mehreren ineinander gesteckten Heizflächen (3a - 3d; 9a - 9d; 13a - 13c) aufgebaut ist, von denen jeweils die eine aus der benachbarten anderen hervorragt, und die zugeordneten Klopfeinrichtungen (7a - 7d; 11a - 11d; 14a - 14c) getrennt auf die Heizflächen (3a - 3d; 9a - 9d; 13a - 13c) einwirken können.

3. Vorrichtung nach Anspruch 1 oder 2,
**dadurch gekennzeichnet**,
daß die Bauhöhe des Heizflächenbündels bzw. der Heizflächen in Strömungsrichtung des Gases gesehen an die Abreinigungswirkung angepaßt ist, die der von den Klopfeinrichtungen aufbringbaren Beschleunigung entspricht.

4. Vorrichtung nach mindestens einem der Ansprüche 1 - 3,
**dadurch gekennzeichnet**,
daß sich die Verbindungsrohre (8; 12) im wesentlichen senkrecht und geradlinig in Richtung der Gasströmung (G) erstrecken.

5. Vorrichtung nach mindestens einem der Ansprüche 1 - 4,
**dadurch gekennzeichnet**,
daß ausgehend vom Bereich der Verbindungsrohre der freie Querschnitt für das Gas (G) beschränkt (1a) ist derart, daß in der nachgeschalteten Heizflächeneinheit (13) die Geschwindigkeit angehoben wird.

6. Vorrichtung nach mindestens einem der Ansprüche 1 - 5,
**dadurch gekennzeichnet**,
daß der Aufbau der einzelnen Heizflächen (3; 9; 13) in geschlossener Geometrie durch Einsatz der Rohr/Steg/Rohr-Konstruktion oder der Flossenrohrkonstruktion erzielbar ist.

7. Vorrichtung nach mindestens einem der Ansprüche 1 - 6,
**dadurch gekennzeichnet**,
daß eine äußere Wandkühlfläche und/oder eine innere den Gasstrom auf einen ringartigen Strömungsraum beschränkende Wandkühlfläche vorgesehen ist, die ebenfalls mit Kühlmedium beaufschlagt sind.

## Claims

1. Device for cooling a gas that forms deposits comprising an upright container (1) through which the gas flows , at least two heating surface units (3, 9; 9, 13) being arranged in the container and being comprised of at least one heating surface of closed geometry, a cooling medium flowing through said at least two heating surface units, and a plurality of beating devices (7, 11, 14) associated to the individual heating surfaces for the mechanical cleaning of the heating surfaces,
characterized in that the upper (3; 9) of the heating surface units (3, 9; 9, 13) is supported (2) by the container (1) and the lower heating surface (9; 13) is connected to the upper heating surface unit (3; 19) by connecting tubes (8; 12) conveying a cooling medium in such a manner that the cooling medium flows sequentially through the heating surface units (6; 10; 13') and the connecting tubes (8; 12) form between the heating surfaces an open geometry which does not impair the beating effect (7; 11; 14) on the individual heating surface units.

2. Device according to claim 1,
characterized in that each heating surface unit (3; 9; 13) comprises a plurality of heating surfaces (3a-3b; 9a-9d; 13a-13c) being arranged in a nested configuration in a bundle-like manner, each of the heating surfaces projecting from a neighboring one of the heating surfaces and in the beating devices (7a-7d; 11a-11d; 14a-14c) being able to act independently on the heating surfaces (3a-3d; 9a-9d; 13a-13c).

3. Device according to claim 1 or 2,
characterized in that the height of said heating surface bundle and the heating surfaces, respectively, in the direction of flow of the gas is adjusted to the cleaning effect determined by the acceleration exerted by the beating devices.

4. Device according to at least one of the claims 1 - 3,
characterized in that the connecting tubes (8; 12) extend substantially vertically and straight in direction of the gas flow (G).

5. Device according to at least one of the claims 1 - 4,
characterized in that starting from the area of the connecting tubes the free cross-section of the gas (G) is delimited (1a) in such a manner that the velocity is increased in the following heating surface unit (13).

6. Device according to at least one of the claims 1 - 5,
characterized in that the contruction of the individual heating surfaces (3; 9; 13) in a closed geometry is achievable by the use of tube-stay-tube construction or by using fin-tube contruction.

7. Device according to at least one of the claims 1 - 6,
characterized in that an outer wall cooling surface and/or an inner wall cooling surface delimiting the gas flow to an annular flow chamber are provided, which are also supplied by cooling medium.

## Revendications

1. Dispositif pour refroidir un gaz formant une incrustation, comportant un réservoir (1) disposé debout et traversé par le gaz, au moins deux unités de surface de chauffage (3, 9; 9, 13) disposées dans le réservoir et constituées d'au moins une surface de chauffage réalisée sous la forme d'une géométrie fermée, et traversée par l'agent de refroidissement, et, associés aux surfaces de chauffage individuelles, plusieurs dispositifs de martèlement (7, 11, 14) pour le nettoyage mécanique des surfaces de chauffage, caractérisé en ce que l'unité supérieure (3; 9) des unités (3, 9; 9, 13) de surface de chauffage est supportée (2) par le réservoir (1), en ce que la surface de chauffage inférieure (9; 13) est reliée à l'unité supérieure (3; 9) de surface de chauffage par l'intermédiaire de tubes (8; 12) de liaison traversés par l'agent de refroidissement de telle sorte que les unités (6; 10, 13') de surface de chauffage sont traversées successivement par l'agent de refroidissement et en ce que les tubes de liaison (8; 12) forment, entre les surfaces de chauffage, une géométrie ouverte qui n'entrave pas l'effet de martèlement (7; 11; 14) contre les unités de surface de chauffage individuel.

2. Dispositif selon la revendication 1, caractérisé en ce que chaque unité (3; 9; 13) de surface de chauffage est construite comme un faisceau à partir de plusieurs surfaces de chauffage (3a-3d; 9a-9d; 13a-13c) insérées les unes dans les autres dont respectivement une surface fait saillie de l'autre surface avoisinante, et les dispositifs de martèlement associés (7a-7d; 11a-11d; 14a-14c) peuvent agir de façon séparée sur les surfaces de chauffage (3a-3d; 9a-9d; 13a-13c).

3. Dispositif selon la revendication 1 ou 2, caractérisé en ce que la hauteur de construction du faisceau de surfaces de chauffage ou des surfaces de chauffage est adaptée, vue en direction d'écoulement du gaz, à l'action de nettoyage, qui correspond à l'accélération pouvant être appliquée par les dispositifs de martèlement.

4. Dispositif selon au moins une des revendications 1 à 3, caractérisé en ce que les tubes (8; 12) de liaison s'étendent essentiellement verticalement et de façon droite en direction de l'écoulement du gaz (G).

5. Dispositif selon au moins une des revendications 1 à 4, caractérisé en ce qu'à partir de la zone des tubes de liaison, la section transversale libre pour le gaz (G) est limitée (1a) de telle sorte que la vitesse dans l'unité (13) de surface de chauffage placée en aval est augmentée.

6. Dispositif selon au moins une des revendications 1 à 5, caractérisé en ce que la construction des surfaces de chauffage individuel (3; 9; 13) en une géométrie fermée est obtenue par l'utilisation de la construction tube/barrette/tube ou de la construction de tubes et ailettes.

7. Dispositif selon au moins une des revendications 1 à 6, caractérisé en ce qu'une surface externe de refroidissement de paroi et/ou une surface interne de refroidissement de paroi délimitant l'écoulement de gaz à une chambre annulaire d'écoulement qui sont également chargées d'un agent de refroidissement, sont prévues.
